# FASCICULE DE BREVET EUROPEEN

(11) **EP 3 492 192 B1**
(45) Date de publication et mention de la délivrance du brevet: **15.01.2025**
(21) Numéro de dépôt: 17204437.2
(22) Date de dépôt: 29.11.2017
(51) Int. Cl.: B21J 15/02, B21J 15/10, C14B 1/56

(54) **DISPOSITIF ET PROCÉDE DE SERTISSAGE AFFÉRENT**
VORRICHTUNG UND ENTSPRECHENDES CRIMP-VERFAHREN
DEVICE AND METHOD OF CRIMPING

(43) Date de publication de la demande: 05.06.2019
(73) Titulaire: ACM France, 03300 Creuzier-le-Neuf (FR)
(72) Inventeur: SILVESTRE, Richard, 03200 Vichy (FR); MICAUD, Nicolas, 03330 Cusset (FR)
(74) Mandataire: Germain Maureau

(56) Documents cités:
- US-A- 4 620 656
- US-A1- 2011 113 613
- US-A1- 2013 186 951
- US-A1- 2014 025 196
- US-A1- 2017 080 479
- US-B2- 7 346 971
- US-B2- 8 221 297

## Description

### Domaine de l'invention

Le domaine de la présente invention concerne celui des procédés de fixation et plus notament celui des procédés de sertissage. Elle concerne particulièrement, mais pas exclusivement, le domaine des riveteuses.

### Art antérieur

De nos jours, les rivets sont fixés sur des supports comme par exemple le cuir par des procédés manuels ou à énergie pneumatique. Ces procédés sont d'une précision limitée, peu ergonomiques et longs.Par ailleurs, ils ne présentent pas de contrôle faisant apparaître les éventuels défauts de sertissage. Les machines mettant en oeuvre ces procédés ne permettent pas de garantir une homogénéité de la mise en oeuvre de celui-ci car tous les opérateurs pouvent en modifier les paramètres.

Par ailleurs, dans un processus de personalisation d'article en cuir, par exemple, il n'est pas possible de sertir différents rivets sur un même article en cuir tout en appliquant la bonne pression de sertissage et/ou la bonne course de sertissage. En effet,si ces paramètres ou au moins un de ces paramètres de sertissage n'est pas correctement appliqué au rivet, ce dernier finira par se détacher de l'article. Or l'un des critères qui permettent de juger de la qualité d'un finition est la tenue dans le temps.

Le document US2014/025196A1 divulgue une méthode de soudage à l'arc comprenant un dispositif de lectrude d'une étiquette associée à une position du support de soudage. Une telle méthode n'est pas appropriée pour effectuer un bon sertissage de rivets sur des articles en cuir.

Le document US2011/113613A1 divulgue un procédé d'assemblage d'un boulon comprenant une étape de reconnaissance de la vis et de l'écrou par un système de lecture. Un tel procédé n'est pas adapté pour le sertissage fin de rivets sur un article en cuir.

### Exposé de l'invention

La présente invention a pour but de résoudre tout ou partie des inconvénients mentionnés ci-dessus sous la forme d'un procédé de sertissage d'un accessoire de sertissage sur au moins un support de préférence en cuir tel que décrit à la revendication 1.

Ainsi, grâce à cette disposition, le sertissage de l'accessoire de sertissage sur le support est réalisé selon un ensemble de paramètres de sertissage en fonction de l'accessoire de sertissage sélectionné et/ou de l'outil de sertissage sélectionné.

Selon un mode de réalisation, l'ensemble de paramètres de sertissage est fonction du temps.

La pression et la course de sertissage sont réalisées en fonction de l'accessoire de sertissage sélectionné et/ou de l'outil de sertissage sélectionné.

Selon un mode de réalisation, l'étape de sélection comprend une étape d'identification de l'accessoire de sertissage sélectionné et/ou de l'outil de sertissage sélectionné.

Ainsi, grâce à cette disposition, l'accessoire de sertissage sélectionné et/ou de l'outil de sertissage sélectionné sont identifiés de sorte à appliquer correctement l'ensemble de paramètres de sertissage.

Selon un mode de réalisation, l'identification de l'accessoire de sertissage et/ou de l'outil de sertissage est réalisée par identification optique, identification électrique, identification radio et/ou identification magnétique.

Ainsi, grâce à cette disposition, l'accessoire de sertissage sélectionné et/ou de l'outil de sertissage sélectionné sont identifiés de sorte à appliquer correctement l'ensemble de paramètres de sertissage.

Selon un mode de réalisation, l'identification de l'outil de sertissage sélectionné est réalisée par l'identification d'un organe d'identification.

Ainsi, grâce à cette disposition, l'outil de sertissage sélectionné est identifié de sorte à appliquer correctement l'ensemble de paramètres de sertissage.

Selon un mode de réalisation, l'identification de l'accessoire de sertissage sélectionné est réalisée par l'identification d'un élément d'identification.

Ainsi, grâce à cette disposition, l'accessoire de sertissage sélectionné est identifié de sorte à appliquer correctement l'ensemble de paramètres de sertissage.

La présente invention concerne un dispositif de sertissage d'un accessoire de sertissage sur au moins un support tel que décrit à la revendication 8.

Ainsi, grâce à cette disposition, le sertissage de l'accessoire de sertissage sur le complexe est réalisé selon un ensemble de paramètres de sertissage en fonction de l'accessoire de sertissage sélectionné et/ou de l'outil de sertissage sélectionné.

Selon un mode de réalisation, l'organe de sélection est un organe d'assemblage configuré pour recevoir l'outil de sertissage apte à sertir l'accessoire de sertissage sur ledit au moins un support.

Ainsi, grâce à cette disposition, l'outil de sertissage est identifié lors de sont assemblage au dispositif de sertissage.

Selon un mode de réalisation, l'organe de sélection est un dispositif optique, un dispositif électrique, un dispositif radio et/ou un dispositif magnétique configuré pour identifier l'accessoire de sertissage sélectionné et/ou de l'outil de sertissage sélectionné.

Ainsi, grâce à cette disposition, l'accessoire de sertissage sélectionné et/ou de l'outil de sertissage sélectionné sont identifiés de sorte à appliquer correctement l'ensemble de paramètres de sertissage.

D'autres caractéristiques et avantages de l'invention apparaîtront mieux à la lecture de la description qui suit d'un mode de réalisation de l'invention donné à titre d'exemple non limitatif.

### Liste des figures

L'invention sera mieux comprise à l'aide de la description détaillée qui est exposée ci-dessous en regard du dessin, dans lesquels :
- la figure 1 représente un exemple de procédé de sertissage **100** selon l'invention ;
- la figure 2 expose un exemple de dispositif de sertissage **400** et d'outil de sertissage **300** selon un mode de réalisation ;
- la figure 3 montre un exemple de sertissage selon l'invention, lorsque l'outil de sertissage **300** selon l'invention et/ou l'accessoire de sertissage **200** selon l'invention ;
- la figure 4 illustre un exemple d'accessoire de sertissage **200** ;
- la figure 5 présente un exemple procédé de sertissage asservie selon l'invention.

Dans la description détaillée qui va suivre des figures définies ci-dessus, les mêmes éléments ou les éléments remplissant des fonctions identiques pourront conserver les mêmes références de manière à simplifier la compréhension de l'invention.

La figure 1 représente un schéma du procédé de sertissage **100** selon l'invention. Ce procédé de sertissage, mise en oeuvre par un dispositif de sertissage **400,** est destiné à sertir un accessoire de sertissage **200,** représenté sur la figure 2, sur au moins un support **990** en cuir.

Le dispositif de sertissage **400,** mentionné précédemment et représenté sur la figure 3, comprend une unité de contrôle **410,** configuré pour mettre en oeuvre le procédé de sertissage **100,** et un organe de sélection.

Cet organe de sélection peut, de par sa configuration, proposer une sélection ou sélectionner l'accessoire de sertissage **200** et/ou un outil de sertissage **300.**

Cette étape de sélection **110** peut comprendre une étape d'identification **115** de l'accessoire de sertissage **200** et/ou de l'outil de sertissage **300** de sorte que l'accessoire de sertissage et/ou de l'outil de sertissage soient identifiés.

En effet, l'organe de sélection **420** peut se présenter sous la forme d'un organe d'assemblage **421** configuré pour recevoir un organe d'identification **315** de l'outil de sertissage **300** à la manière d'une clé et d'une serrure ou de deux objets complémentaires de sorte que l'outil de sertissage 300 soit identifié lors de son assemblage au dispositif de sertissage. En effet, l'organe d'identification **315** permet l'identification 115 de l'outil de sertissage **300** avant ou pendant son assemblage à l'organe de sélection **420.**

Cette identification **115** de l'accessoire de sertissage **200** et/ou de l'outil de sertissage **300** peut également être réalisée par identification optique **116,** identification électrique **117,** identification radio **118** et/ou identification magnétique **119.**

Effectivement, l'organe de sélection **420** peut également comprendre :
- un dispositif optique **416** tel un lecteur de code barre, QR-Code et/ou une caméra par exemple,
- un dispositif électrique **417** tel un lecteur de puce, et/ou un lecteur d'impédance par exemple,
- un dispositif radio **418** tel qu'un lecteur d'étiquette RFID par exemple, et/ou
- un dispositif magnétique **419** tel qu'un lecteur de bande magnétique par exemple.

Ces différentes options permettent à l'organe de sélection **420** de sélectionner en identifiant ou d'identifier l'accessoire de sertissage **200** et/ou de l'outil de sertissage **300.** En contre partie, l'accessoire de sertissage **200** peut comprendre un élément d'identification **215** configuré pour être identifié tel un code barre, un QR-Code, des caractéristiques visuels reconnaissable par une caméra, une puce, une impédance particulière, une étiquette RFID et/ou une bande magnétique.

Parallèlement ou indépendamment à l'élément d'identification **215,** l'organe d'identification **315** peut comprendre un code barre, un QR-Code, des caractéristiques visuelles reconnaissable par une caméra, un puce, une impédance particulière, une étiquette RFID et/ou une bande magnétique pour pouvoir être identifié.

En plus de l'identification de l'accessoire de sertissage **200** et/ou de l'outil de sertissage **300,** l'élément d'identification **215** et/ou l'organe d'identification **315** comprennent un ensemble de paramètres 190 de sertissage de sorte que l'accessoire de sertissage **200** soit convenablement serti.

Cet ensemble paramètre de sertissage 190 comprend un paramètre de pression de sertissage **193** et un paramètre de course de sertissage **194** de sorte que la pression et la course de sertissage soient réalisées en fonction de l'accessoire de sertissage **200** sélectionné et/ou de l'outil de sertissage **300** sélectionné lorsque le procédé de sertissage **100** est mis en oeuvre.

Ce procédé de sertissage **100** comprend plusieurs étapes, comme par exemple une étape de sélection de l'accessoire de sertissage **200** et/ou de l'un outil de sertissage **300,** comme décrit précédemment, une étape d'établissement, d'application et de maintien de l'ensemble de paramètres vu précédemment.

En effet, lorsque l'accessoire de sertissage **200** est sélectionné pour être serti sur au moins un support **990** en cuir, ou sur un complexe, c'est-à-dire sur un empilement de support en cuir comprenant au moins un premier support en cuir **991** et un deuxième support en cuir 992 comme représenté sur la figure 1, ou lorsque un outil de sertissage **300** pour sertir l'accessoire de sertissage **200** est sélectionné ou lorsque les deux sont sélectionnés une étape d'établissement **120** suit l'étape de sélection **110.**

Lors de cette étape d'établissement **120,** l'ensemble de paramètres de sertissage **190** est établi en fonction de l'accessoire de sertissage **200** sélectionné et/ou de l'outil de sertissage **300** sélectionné et plus particulièrement en fonction de l'élément d'identification **215** et/ou de l'organe d'identification **315.** En effet, cette étape d'établissement utilise l'élément d'identification **215** et/ou de l'organe d'identification **315** pour connaître les paramètres de sertissage **190** ou pour faire appel à des paramètres de sertissage **190** localisés dans une mémoire interne ou dans une base de données.

Une fois établi, le dispositif de sertissage applique à l'accessoire de sertissage **200,** par l'intermédiaire de l'outil de sertissage **300** éventuellement sélectionné, l'ensemble de paramètres de sertissage **190** établi de sorte à sertir l'accessoire de sertissage **200** au support **990.** L'application 130 de cet ensemble de paramètres de sertissage **190** peut être effectuée en fonction du temps **192** ou selon une courbe fonction du temps comme cela est représenté sur la figure 4.

L'application de ce paramètre de pression de sertissage **193** est contrôlée par un asservissement en boucle ouverte, représenté sur la figure 5, de sorte à contrôler le sertissage de l'accessoire de sertissage tout au long de cette étape d'application **130.**

En effet, lorsque le paramètre de pression de sertissage **193** est contrôlé par un asservissement en boucle ouverte, le maintien de l'ensemble de paramètres de sertissage **190** est déclenché lorsque la course de sertissage rencontre un organe de butée déplaçable **493** ce qui a pour conséquence de maintenir, ou de stabiliser, l'ensemble de paramètres de sertissage pendant une période de maintien **191.**

Le paramètre de course de sertissage **194,** quant à lui, est contrôlé par un asservissement en boucle ouverte, et de préférence par le déplacement de l'organe de butée déplaçable **493** qui permet d'arrêter la course de sertissage et éviter de marquer le support, c'est-à-dire le cuir, si l'asservissement de la pression de sertissage serait trop long ou si l'accessoire de sertissage venait soudainement à céder.

L'application **130** de cet ensemble de paramètres de sertissage **190** à l'accessoire de sertissage **200** et suivit d'une étape de maintien cet ensemble de paramètres de sertissage **190** pendant une période de maintien **191** de sorte que la déformation de l'accessoire de sertissage **200** se réalise uniformément.

## Revendications

1. Procédé de sertissage (100) d'un accessoire de sertissage (200) sur au moins un support (990) en cuir, le procédé de sertissage (100) étant mis en oeuvre par une unité de contrôle (410) et comprend les étapes suivantes :
- sélection (110) d'un accessoire de sertissage (200) et d'un outil de sertissage (300) configuré pour sertir l'accessoire de sertissage (200) sur au moins un support (990) ;
- établissement (120) d'un ensemble de paramètres de sertissage (190) en fonction de l'accessoire de sertissage (200) sélectionné et/ou de l'outil de sertissage (300) sélectionné, l'ensemble de paramètres de sertissage (190) comprenant un paramètre de course de sertissage, et un paramètre de pression de sertissage (193), ledit paramètre de pression de sertissage (193) étant contrôlé par un asservissement en boucle ouverte ;
- application (130) à l'accessoire de sertissage (200) sélectionné et à l'outil de sertissage (300) sélectionné d'une commande de sertissage déterminée en fonction de l'ensemble de paramètres de sertissage (190) établi de sorte à sertir l'accessoire de sertissage (200) audit au moins un support (990) ; et,
- maintien de l'ensemble de paramètres de sertissage (190) appliqué pendant une période de maintien (191),
le procédé de sertissage (100) étant **caractérisé en ce que** le maintien de l'ensemble de paramètres de sertissage (190) est déclenché lorsque la course de sertissage rencontre un organe de butée déplaçable (493).

2. Procédé de sertissage (100) selon la revendication 1, dans lequel l'application (130) de l'ensemble de paramètres de sertissage (190) à l'outil de sertissage (300) est effectuée en fonction du temps (192).

3. Procédé de sertissage (100) selon la revendication 1, dans lequel le paramètre de course de sertissage (194) est contrôlé par le déplacement de l'organe de butée déplaçable (493).

4. Procédé de sertissage (100) selon la revendication 1, dans lequel l'étape de sélection (110) comprend une étape d'identification (115) de l'accessoire de sertissage (200) sélectionné et/ou de l'outil de sertissage (300) sélectionné.

5. Procédé de sertissage (100) selon la revendication 4, dans lequel l'identification (115) de l'accessoire de sertissage (200) et/ou de l'outil de sertissage (300) est réalisée par identification optique (116), identification électrique (117), identification radio (118) et/ou identification magnétique (119).

6. Procédé de sertissage (100) selon la revendication 4, dans lequel l'identification (115) de l'outil de sertissage (300) sélectionné est réalisée par l'identification d'un organe d'identification (315).

7. Procédé de sertissage (100) selon la revendication 4, dans lequel l'identification (115) de l'accessoire de sertissage (200) sélectionné est réalisée par l'identification d'un élément d'identification (215).

8. Dispositif de sertissage (400) d'un accessoire de sertissage (200) sur au moins un support (990) en cuir, le dispositif de sertissage (400) comprend :
- une unité de contrôle (410) ; l'unité de contrôle (410) est configuré pour mettre en oeuvre le procédé de sertissage (100) selon l'une quelconque des revendications 1 à 7 ;
- un organe de sélection (420) configuré pour sélectionner l'accessoire de sertissage (200) et l'outil de sertissage (300) configuré pour sertir l'accessoire de sertissage (200) sur l'au moins un support (990) selon l'ensemble de paramètres de sertissage (190) en fonction de l'accessoire de sertissage (200) sélectionné et/ou de l'outil de sertissage (300) sélectionné ;
le dispositif de sertissage (400) étant **caractérisé en ce qu'**il comprend en outre un organe de butée déplaçable (493) configuré pour contrôler la course de sertissage de l'outil de sertissage (300) sélectionné et/ou de l'accessoire de sertissage (200) sélectionné sur l'au moins un support (990).

9. Dispositif de sertissage (400) selon la revendication 8, dans lequel l'organe de sélection (420) est un organe d'assemblage (421) configuré pour recevoir l'outil de sertissage (300) apte à sertir l'accessoire de sertissage (200) sur ledit au moins un support (990).

10. Dispositif de sertissage (400) selon la revendication 8 ou 9, dans lequel l'organe de sélection (420) est un dispositif optique (416), un dispositif électrique (417), un dispositif radio (418) et/ou un dispositif magnétique (419) configuré pour identifier l'accessoire de sertissage (200) sélectionné et/ou de l'outil de sertissage (300) sélectionné.

## Patentansprüche

1. Verfahren zum Crimpen (100) eines Crimpzubehörs (200) auf mindestens einen Träger (990) aus Leder, wobei das Crimpverfahren (100) durch eine Steuereinheit (410) umgesetzt wird und die folgenden Schritte umfasst:
- Auswählen (110) eines Crimpzubehörs (200) und eines Crimpwerkzeugs (300), das dazu konfiguriert ist, das Crimpzubehör (200) auf mindestens einen Träger (990) zu crimpen;
- Festlegen (120) eines Satzes Crimpparameter (190) in Abhängigkeit von dem ausgewählten Crimpzubehör (200) und/oder dem ausgewählten Crimpwerkzeug (300), wobei der Satz Crimpparameter (190) einen Crimphubparameter und einen Crimpdruckparameter (193) umfasst, wobei der Crimpdruckparameter (193) durch einen offenen Regelkreis gesteuert wird;
- Anwenden (130) eines Crimpbefehls, der in Abhängigkeit von dem festgelegten Satz Crimpparameter (190) bestimmt wird, auf das ausgewählte Crimpzubehör (200) und auf das ausgewählte Crimpwerkzeug (300), um das Crimpzubehör (200) auf den mindestens einen Träger (990) zu crimpen; und
- Halten des angewendeten Satzes Crimpparameter (190) während eines Haltezeitraums (191),
wobei das Crimpverfahren (100) **dadurch gekennzeichnet ist, dass** das Halten des Satzes Crimpparameter (190) ausgelöst wird, wenn der Crimphub auf ein bewegliches Anschlagorgan (493) trifft.

2. Crimpverfahren (100) nach Anspruch 1, wobei das Anwenden (130) des Satzes Crimpparameter (190) auf das Crimpwerkzeug (300) in Abhängigkeit von der Zeit (192) erfolgt.

3. Crimpverfahren (100) nach Anspruch 1, wobei der Crimphubparameter (194) durch die Bewegung des beweglichen Anschlagorgans (493) gesteuert wird.

4. Crimpverfahren (100) nach Anspruch 1 , wobei der Schritt des Auswählens (110) einen Schritt des Identifizierens (115) des ausgewählten Crimpzubehörs (200) und/oder des ausgewählten Crimpwerkzeugs (300) umfasst.

5. Crimpverfahren (100) nach Anspruch 4, wobei das Identifizieren (115) des Crimpzubehörs (200) und/oder des Crimpwerkzeugs (300) durch optische Identifikation (116), elektrische Identifikation (117), Funkidentifikation (118) und/oder magnetische Identifikation (119) ausgeführt wird.

6. Crimpverfahren (100) nach Anspruch 4, wobei das Identifizieren (115) des ausgewählten Crimpwerkzeugs (300) durch Identifizieren eines Identifikationsorgans (315) ausgeführt wird.

7. Crimpverfahren (100) nach Anspruch 4, wobei das Identifizieren (115) des ausgewählten Crimpzubehörs (200) durch Identifizieren eines Identifikationselements (215) ausgeführt wird.

8. Vorrichtung zum Crimpen (400) eines Crimpzubehörs (200) auf mindestens einen Träger (990) aus Leder, wobei die Crimpvorrichtung (400) umfasst:
- eine Steuereinheit (410); wobei die Steuereinheit (410) dazu konfiguriert ist, das Crimpverfahren (100) nach einem der Ansprüche 1 bis 7 umzusetzen;
- ein Auswahlorgan (420), das dazu konfiguriert ist, das Crimpzubehör (200) und das Crimpwerkzeug (300), das dazu konfiguriert ist, das Crimpzubehör (200) gemäß dem Satz Crimpparameter (190) auf den mindestens einen Träger (990) zu crimpen, in Abhängigkeit von dem ausgewählten Crimpzubehör (200) und/oder dem ausgewählten Crimpwerkzeug (300) auszuwählen;
wobei die Crimpvorrichtung (400) **dadurch gekennzeichnet ist, dass** sie weiter ein bewegliches Anschlagorgan (493) umfasst, das dazu konfiguriert ist, den Crimphub des ausgewählten Crimpwerkzeugs (300) und/oder des ausgewählten Crimpzubehörs (200) auf dem mindestens einen Träger (990) zu steuern.

9. Crimpvorrichtung (400) nach Anspruch 8, wobei das Auswahlorgan (420) ein Verbindungsorgan (421) ist, das dazu konfiguriert ist, das Crimpwerkzeug (300), das dazu geeignet ist, das Crimpzubehör (200) auf den mindestens einen Träger (990) zu crimpen, aufzunehmen.

10. Crimpvorrichtung (400) nach Anspruch 8 oder 9, wobei das Auswahlorgan (420) eine optische Vorrichtung (416), eine elektrische Vorrichtung (417), eine Funkvorrichtung (418) und/oder eine magnetische Vorrichtung (419) ist, die dazu konfiguriert ist, das ausgewählte Crimpzubehör (200) und/oder das ausgewählte Crimpwerkzeug (300) zu identifizieren.

## Claims

1. A method for crimping (100) a crimping accessory (200) on at least one support (990) made of leather, the crimping method (100) being implemented by a control unit (410) and comprising the following steps of:
- selecting (110) a crimping accessory (200) and a crimping tool (300) configured to crimp the crimping accessory (200) on at least one support (990);
- establishing (120) a set of crimping parameters (190) as a function of the selected crimping accessory (200) and/or the selected crimping tool (300), the set of crimping parameters (190) comprising a crimping stroke parameter, and a crimping pressure parameter (193), said crimping pressure parameter (193) being controlled by an open-loop servocontrol;
- applying (130) to the selected crimping accessory (200) and to the selected crimping tool (300) a crimping command determined as a function of the set of crimping parameters (190) established so as to crimp the crimping accessory (200) to said at least one support (990); and,
- maintaining the set of crimping parameters (190) applied during a maintaining period (191),
the crimping method (100) being **characterized in that** the maintaining of the set of crimping parameters (190) is triggered when the crimping stroke encounters a movable stop member (493).

2. The crimping method (100) according to claim 1, wherein the application (130) of the set of crimping parameters (190) to the crimping tool (300) is performed as a function of time (192).

3. The crimping method (100) according to claim 1, wherein the crimping stroke parameter (194) is controlled by the displacement of the movable stop member (493).

4. The crimping method (100) according to claim 1, wherein the selecting step (110) comprises a step of identifying (115) the selected crimping accessory (200) and/or the selected crimping tool (300).

5. The crimping method (100) according to claim 4, wherein the identification (115) of the crimping accessory (200) and/or the crimping tool (300) is carried out by optical identification (116), electrical identification (117), radio identification (118) and/or magnetic identification (119).

6. The crimping method (100) according to claim 4, wherein the identification (115) of the selected crimping tool (300) is carried out by the identification of an identification member (315).

7. The crimping method (100) according to claim 4, wherein the identification (115) of the selected crimping accessory (200) is carried out by identifying an identification element (215).

8. A device (400) for crimping a crimping accessory (200) on at least one leather support (990), the crimping device (400) comprises:
- a control unit (410); the control unit (410) is configured to implement the crimping method (100) according to any one of claims 1 to 7;
- a selection member (420) configured to select the crimping accessory (200) and the crimping tool (300) configured to crimp the crimping accessory (200) on the at least one support (990) according to the set of crimping parameters (190) depending on the selected crimping accessory (200) and/or the selected crimping tool (300);
the crimping device (400) being **characterized in that** it further comprises a movable stop member (493) configured to control the crimping stroke of the selected crimping tool (300) and/or the selected crimping accessory (200) on the at least one support (990).

9. The crimping device (400) according to claim 8, wherein the selection member (420) is an assembly member (421) configured to receive the crimping tool (300) capable of crimping the crimping accessory (200) on said at least one support (990).

10. The crimping device (400) according to claim 8 or 9, wherein the selection member (420) is an optical device (416), an electrical device (417), a radio device (418) and/or a magnetic device (419) configured to identify the selected crimping accessory (200) and/or the selected crimping tool (300).
